# FASCICULE DE BREVET EUROPEEN

(11) **EP 0 138 642 B1**
(45) Date de publication et mention de la délivrance du brevet: **29.06.1988**
(21) Numéro de dépôt: 84401688.1
(22) Date de dépôt: 17.08.1984
(51) Int. Cl.: H01J 27/18

(54) **Structure ferromagnétique d'une source d'ions créée par des aimants permanents et des solénoides**
Mittels Dauermagneten und Solenoiden erzeugte ferromagnetische Struktur einer Ionenquelle
Ion source ferromagnetic structure formed by permanent magnets and solenoids

(30) Priorité: 30.08.1983 FR 8313886
(43) Date de publication de la demande: 24.04.1985
(73) Titulaire: COMMISSARIAT A L'ENERGIE ATOMIQUE, 75015 Paris Cédex 15 (FR)
(72) Inventeur: Jacquot, Bernard, F-38120 Saint Egreve (FR)
(74) Mandataire: Mongrédien, André

(56) Documents cités:
- REVUE DE PHYSIQUE APPLIQUEE, vol. 15, no. 5, mai 1980, pages 995-1005, Paris, FR; R. GELLER et al.: "Micromafios source d'ions multichargés basée sur la résonance cyclotronique des électrons"
- IEEE TRANSACTIONS ON PLASMA SCIENCE, vol. PS-6, no. 4, décembre 1978, pages 535-538, IEEE, New York, USA; J.T. CROW et al.: "High performance, low energy ion source"
- NUCLEAR INSTRUMENTS AND METHODS, vol. 92, no. 2, 15 mars 1971, pages 215-220, North-Holland Publishing Co., Amsterdam, NL; A. ISOYA et al.: "A beam injection system for the terminal ion source of the electrostatic generator"
- HELVETIA PHYSICA ACTA, vol.47, no. 4, 1974, pages 473-477, Bale, CH; P.J. HIRT et al.: "Etude d'une boîte à plasma avec un confinement magnétique multipolaire"

## Description

La présente invention concerne une structure ferromagnétique d'une source d'ions créée par des aimants permanents et des solénoïdes. Elle s'applique dans les sources d'ions du type résonance cyclotronique électronique où elle confine le plasma d'un gaz ou d'une vapeur dans lequel sont créés des ions par impacts d'électrons ionisants.

Dans le brevet américain n° 4417 178 déposé au nom du Commissariat à l'Energie Atomique, une source d'ions lourds du type ECR (résonance cyclotronique électronique) dite "Micromafios" est décrite dans laquelle, la configuration magnétique de confinement du plasma est créée par la superposition d'une induction magnétique à composante axiale créée par des solénoïdes et d'une induction à composante radiale créée par des aimants permanents à base de terres rares (comme samarium-cobalt par exemple).

Le volume utile à magnétiser est de l'ordre du litre; la consommation électrique des solénoïdes est de l'ordre de 100 KW donc assez élevée pour assurer une induction maximale de 0,5 tesla dans ce volume utile.

Il existe toujours un champ démagnétisant interne superposé au champ externe d'un aimant permanent droit dont l'origine est la refermeture du flux magnétique entre les pôles antagonistes. Cette situation oblige à disposer de barreaux aimantés suffisamment longs pour minimiser l'influence du pôle antagoniste dans le volume utile.

La figure 1 représente la configuration des aimants permanents selon l'art antérieur dans la source Micromafios.

Dans le cas de la structure magnétique de la source selon le brevet précité, les aimants 1 ont une longueur L de 7 cm pour obtenir 90 % de l'induction maximale dans le volume utile 2. Il faudrait théoriquement un barreau de longueur L infinie pour obtenir 100 % de cette induction maximale.

Le volume de cette configuration ainsi que la quantité du matériau aimanté sont élevés dans cette structure magnétique.

L'invention a pour but de remédier à ces inconvénients et notamment de réduire la consommation d'énergie électrique et la quantité du matériau aimanté utilisé pour fournir le champ magnétique dans le volume utile de la source d'ions. Pour cela, on propose de refermer le flux magnétique à l'extérieur du volume utile d'une source d'ions dans une structure ferromagnétique de façon que le champ magnétique s'épanouisse uniquement dans le volume utile.

De façon plus précise, l'invention a pour objet une source d'ions à résonance cyclotronique électronique comportant une structure magnétique de confinement d'un plasma créé par la superposition d'une induction magnétique axiale fournie par des solénoïdes et d'une induction radiale multipolaire fournie par des aimants permanents, caractérisée en ce que l'ensemble des solénoïdes est blindé à l'extérieur du volume utile de la source par une première carcasse ferromagnétique, les aimants permanents étant montés sur une seconde carcasse ayant la forme d'un cylindre en matériau ferromagnétique sur ses parois internes afin de canaliser le flux magnétique à l'extérieur du volume utile de la structure ferromagnétique, la seconde carcasse se trouvant à l'intérieur de la première carcasse et étant séparée de ladite première carcasse par un matériau assurant, entre les deux circuits ferromagnétiques, une réluctance voisine de celle fournie par une couche d'air ou une couche de polychlorure de vinyle de 1 cm d'épaisseur.

Selon une autre caractéristique, les aimants permanents sont fixés sur la paroi interne du cylindre ferromagnétique seulement par leur adhérence magnétique.

Selon une autre caractéristique, les carcasses sont en fer doux.

Les caractéristiques de l'invention ressortiront mieux de la description qui va suivre, donnée à titre purement illustratif et nullement limitatif, en référence aux dessins annexés, sur lesquels:
- la figure 1, déjà décrite, représente schématiquement en coupe, la configuration des aimants permanents fournissant le champ magnétique radial selon l'art antérieur,
- la figure 2 représente, schématiquement en coupe, la configuration des aimants permanents montés sur un cylindre d'un matériau ferromagnétique selon l'invention,
- la figure 3 représente schématiquement en coupe selon l'axe central, la structure magnétique complète selon l'invention.

Sur la figure 2, on a représenté en coupe la configuration des aimants permanents selon l'invention, fournissant le champ magnétique radial. Les aimants permanents 1, de préférence en samarium-cobalt sont fixés uniquement par leur adhérence magnétique sur la paroi interne 3 d'une deuxième carcasse 4 en forme d'un cylindre en matériau ferromagnétique. La structure magnétique radiale peut être à volonté quadrupolaire, hexapolaire, octopolaire, etc.. Le fait de refermer le flux extérieur dans un circuit en fer ou d'un autre matériau ferromagnétique permet d'éliminer la contribution du pôle antagoniste, donc de réduire la longueur du barreau aimanté 1, c'est-à-dire 100 % de l'induction produite par les aimants sont disponibles dans le volume utile.

Théoriquement, la longueur L pourrait être très petite, mais en pratique, une longueur de l'ordre de 1 cm reste nécessaire à cause des imperfections intrinsèques des aimants (champ de fuite). Une économie d'un facteur 5 sur le matériau aimanté est donc possible par rapport à l'art antérieur.

En outre, l'encombrement de la configuration magnétique radiale est ainsi réduit.

Sur la figure 3, on a représenté en coupe, selon l'axe central 5, la structure magnétique complète selon l'invention, c'est-à-dire que l'on a représenté la configuration du champ magnétique radial 6 multipolaire constitué par les aimants permanents 1 montés sur la paroi intérieure 3 de la deuxième carcasse 4 cylindrique. Aux deux extrémités de ce cylindre se trouvent deux bobines 7, fournissant le champ magnétique axial 8. A l'extérieur du volume utile 2 de la source d'ions, l'ensemble des deux bobines solénoîdes est blindé par une première carcasse ferromagnétique 9.

Les deux carcasses 4 et 9 sont séparées par un matériau 10 ayant une réluctance suffisante. On peut par exemple utiliser comme matériau une couche d'air d'une épaisseur de l'ordre de 1 cm, ou mieux, une couche de matière plastique telle que du polychlorure de vinyle (PVC) d'une épaisseur de 1 cm, ce matériau assurant de plus une isolation électrique entre les deux circuits ferromagnétiques.

L'isolation magnétique 10 entre les deux carcasses 4 et 9 est importante car la deuxième carcasse ferromagnétique 4 ne doit pas être saturée par l'induction axiale 8, ni perturbée.

Grâce au blindage magnétique, les ampère- tours des bobines solénoïdes 7 ne servent pratiquement qu'à magnétiser le volume utile 2, ce qui permet de réduire la consommation électrique d'un facteur 3 à 4 par rapport aux configurations selon l'art antérieur et qui permet d'installer plus facilement la source d'ions sur une plate-forme portée à très haute tension.

## Revendications

1. Source d'ions à résonance cyclotronique électronique comportant une structure magnétique de confinement d'un plasma créé par la superposition d'une induction magnétique axiale (8) fournie par des solénoïdes (7) et d'une induction radiale multipolaire (6) fournie par des aimants (1) permanents, caractérisée en ce que l'ensemble des solénoïdes (7) est blindé à l'extérieur du volume utile (2) de la source par une première carcasse ferromagnétique (9), les aimants permanents (1) étant montés sur une seconde carcasse (4) ayant la forme d'un cylindre en matériau ferromagnétique sur ses parois internes (3) afin de canaliser le flux magnétique (6, 8) à l'extérieur du volume utile de la structure ferromagnétique, la seconde carcasse (4) se trouvant à l'intérieur de la première carcasse (9) et étant séparée de ladite première carcasse par un matériau (10) assurant, entre les deux circuits ferromagnétiques, une réluctance voisine de celle fournie par une couche d'air ou une couche de polychlorure de vinyle de 1 cm d'épaisseur.

2. Source d'ions selon la revendication 1, caractérisée en ce que les aimants permanents (1) sont fixés sur la paroi interne (3) du cylindre ferromagnétique (4) seulement par leur adhérence magnétique.

3. Source d'ions selon la revendication 1, caractérisée en ce que les carcasses (4, 9) sont en fer.

4. Source d'ions selon l'une quelconque des revendications 1 à 3, caractérisée en ce que le matériau est une couche de polychlorure de vinyle de 1 cm d'épaisseur.

5. Source d'ions selon l'une quelconque des revendications 1 à 4, caractérisée en ce que les aimants permanents sont en samarium - cobalt.

## Patentansprüche

1. Elektronzyklotronresonanz-lonenquelle mit einer magnetischen Einschließungsstruktur für ein Plasma, welche durch Überlagerung einer von Solenoiden (7) erzeugten, magnetischen, axialen Induktion (8) und einer von Permanentmagneten (1) erzeugten, radialen Mehrpolinduktion (6) gebildet ist, dadurch gekennzeichnet, daß die Gesamtheit der Solenoide (7) außerhalb des Nutzvolumens (2) der Quelle durch ein erstes, ferromagnetisches Polgehäuse (9) abgeschirmt ist, die Permanentmagneten (1) an den Innenwänden eines zweiten, zylinderförmigen Polgehäuses (4) aus ferromagnetischem Material angebracht sind, um den Magnetfluß (6, 8) außerhalb des Nutzvolumens der ferromagnetischen Struktur zu führen, sich das zweite Polgehäuse (4) im Inneren des ersten Polgehäuses (9) befindet und von dem ersten Polgehäuse durch ein Material (10) getrennt ist, welches zwischen den beiden ferromagnetischen Kreisen eine Reluktanz nahe derjenigen sicherstellt, welche von einer Luftschicht oder Polyvinylchloridschicht mit einer Dicke von 1 cm erzeugt wird.

2. lonenquelle nach Anspruch 1, dadurch gekennzeichnet, daß die Permanentmagneten (1) an der Innenwand (3) des ferromagnetischen Zylinders (4) nur durch ihre magnetische Anziehung befestigt sind.

3. lonenquelle nach Anspruch 1, dadurch gekennzeichnet, daß die Polgehäuse (4, 9) aus Eisen sind.

4. lonenquelle nach irgendeinem der Ansprüche 1 bis 3, dadurch gekennzeichnet, daß das Material eine Polyvinylchloridschicht mit einer Dicke von 1 cm ist.

5. lonenquelle nach irgendeinem der Ansprüche 1 bis 4, dadurch gekennzeichnet, daß die Permanentmagneten aus Samarium-Kobalt sind.

## Claims

1. Electron cyclotron resonance ion source having a magnetic structure for the confinement of a plasma produced by superimposing an axial magnetic induction (8) supplied by solenoids (7) and a multipolar radial induction (6) supplied by permanent magnets (1), characterized in that the system of solenoids (7) is shielded on the outside of the useful volume (2) of the source by a first ferromagnetic casing (9), the permanent magnets (1) being mounted on the inner walls (3) of a second casing (4) shaped like a cylinder and made from ferromagnetic material, in order to channel the magnetic fluxes (6, 8) outside the useful volume of the ferromagnetic structure, the second casing (4) being located within the first casing (9) and being separated from the latter by a material (10) ensuring between the two ferromagnetic circuits a reluctance close to that supplied by a layer of air or a 1 cm thick polyvinyl chloride layer.

2. Ion source according to claim 1, characterized in that the permanent magnets (1) are fixed to the inner wall (3) of the ferromagnetic cylinder (4) solely by their magnetic adhesion.

3. Ion source according to claim 1, characterized in that the casings (4, 9) are made from iron.

4. Ion source according to any one of the claims 1 to 3, characterized in that the material is a 1 cm thick polyvinyl chloride layer.

5. Ion source according to any one of the claims 1 to 4, characterized in that the permanent magnets are of samarium-cobalt.
